# EUROPÄISCHE PATENTSCHRIFT

(11) **EP 3 935 921 B1**
(45) Veröffentlichungstag und Bekanntmachung des Hinweises auf die Patenterteilung: **13.12.2023**
(21) Anmeldenummer: 20705962.7
(22) Anmeldetag: 18.02.2020
(51) Int. Cl.: H05B 45/32

(54) **STEUER- UND/ODER REGELUNGSMITTEL, SCHALTUNGSANORDNUNG UND VERFAHREN ZUR ANSTEUERUNG VON LEUCHTDIODEN IN EINEM LEUCHTDIODENFELD**
CONTROL AND/OR REGULATING MEANS, CIRCUIT ASSEMBLY, AND METHOD FOR ACTUATING LIGHT-EMITTING DIODES IN A LIGHT-EMITTING DIODE FIELD
MOYENS DE COMMANDE ET/OU DE RÉGULATION, CIRCUIT ET PROCÉDÉ POUR LA COMMANDE DE DIODES ÉLECTROLUMINESCENTES DANS UN RÉSEAU DE DIODES ÉLECTROLUMINESCENTES

(30) Priorität: 08.03.2019 DE 102019105953
(43) Veröffentlichungstag der Anmeldung: 12.01.2022
(73) Patentinhaber: HELLA GMBH & CO. KGAA, 59552 Lippstadt (DE)
(72) Erfinder: NIETFELD, Dieter, 33106 Paderborn (DE)
(86) Internationale Anmeldenummer: PCT/EP2020/054219
(87) Internationale Veröffentlichungsnummer: WO 2020/182427

(56) Entgegenhaltungen:
- WO-A1-2018/047915
- DE-A1-102008 060 042
- DE-A1-102015 210 189
- US-A1- 2017 367 159

## Beschreibung

Die Erfindung betrifft ein Steuer- und/oder Regelungsmittel, zum Steuern und/oder Regeln eines Leuchtdiodenfeldes, mit Ausgängen an denen Steuer- und/oder Regelsignale zum Steuern und/oder Regeln von steuerbaren Schaltelementen abgreifbar sind, wobei Einschaltzeitpunkte und/oder Ausschaltzeitpunkte von Impulsen durch die Steuersignale und/oder Regelsignale definierbar sind und ein und/oder mehrere steuerbare Schaltelemente während der ermittelten Impulse zum Schließen oder Öffnen ansteuerbar sind. Eine Schaltungsanordnung sowie ein Verfahren zum Betreiben der Schaltungsanordnung.

Bei Leuchtdiodenfeldern wird die Helligkeit jeder einzelnen Leuchtdiode über ein pulsweitenmoduliertes (Strom-)Signal mit einem Impuls mit einer Pulsbreite PW= 0...100% gesteuert.

In der Regel wird dabei so verfahren, dass die Leuchtdioden zu Beginn einer Taktperiode des PWM-Taktes eingeschaltet und nach dem für das Erreichen der gewünschten Helligkeit gewählten Einschaltzeitraum ausgeschaltet werden. Das Einschalten erfolgt somit für alle LED zeitgleich, das Ausschalten kann für jede LED zu einem anderen Ausschaltzeitpunkt erfolgen, je nach Pulsbreite des Impulses.

Dies führt zu einer starken Pulsstrombelastung in der Versorgung eines solchen Leuchtdiodenfeldes, insbesondere zum Einschaltzeitpunkt *tₑᵢₙ* = 0. Dies wiederum erhöht die Anforderungen an die Versorgung dieser Systeme und kann zu Problemen bei der EMV führen.

Das Dokument DE 10 2008 0600 42 A1 offenbart ein Verfahren zur Ansteuerung einer Beleuchtungseinheit, bei welchem mindestens eine Kette mit einer vorgebbaren Anzahl von einzelnen LED-Lichtquellen gebildet wird, die jeweils von einer Wandlereinheit mit Energie versorgt wird. Die Einschaltzeitpunkte und Ausschaltzeitpunkte der LED-Lichtquellen einer Kette während einer PWM-Periode werden so berechnet, dass die Einschaltzeitpunkte der LED-Lichtquellen während der PWM-Periode gegeneinander versetzt werden, wobei eine ausgeschaltete LED-Lichtquelle während einer PWM-Periode nur dann eingeschaltet wird, wenn eine eingeschaltete LED-Lichtquelle ausgeschaltet wird.

Leuchtdiodenfelder befindet sich beispielsweise in neuartig entwickelten LED-Scheinwerfern mit mehreren zehntausend Leuchtdioden innerhalb eines Leuchtdiodenfeldes. Hier ist es wünschenswert das Strommaximum im System zu reduzieren und die Stromkurve insgesamt zu vergleichsmäßigen, um bessere EMV Verhältnisse zu erreichen und eine günstigere Auslegung der LED Versorgung zu ermöglichen An diesem Punkt setzt die Erfindung an.

Der Erfindung lag das Problem zugrunde, ein Steuer- und/oder Regelungsmittel der eingangs genannten Art so zu verbessern, dass eine gewünschte Lichtverteilung erreicht wird und gleichzeitig eine reduzierte Dynamik im Gesamtstrom und Spitzenstrom erreicht wird.

Diese Aufgabe wird erfindungsgemäß dadurch gelöst, dass ein Steuer- und/oder Regelungsmittel, zum Steuern und/oder Regeln eines Leuchtdiodenfeldes mit n Leuchtdioden, mit Ausgängen an denen Steuer- und/oder Regelsignale zum Steuern und/oder Regeln von steuerbaren Schaltelementen abgreifbar sind, wobei mit dem Steuer- und/oder Regelungsmittel Einschaltzeitpunkte und/oder Ausschaltzeitpunkte von Impulsen durch die Steuersignale und/oder Regelsignale definierbar sind und ein und/oder mehrere steuerbare Schaltelemente während der ermittelten Impulse zum Schließen oder Öffnen ansteuerbar sind wobei eine Anzahl von k Gruppen festlegbar oder festgelegt ist, jede LED einer der k Gruppen zugeordnet ist, so dass jede der k Gruppen *mⱼ* Leuchtdioden enthält, wobei 1 ≤ *j* ≤ *k* und ${\sum }_{j = 1}^{k} {m}_{j} = n$ ist und die ermittelten Einschaltzeitpunkte und/oder Ausschaltzeitpunkte der Impulse einer jeden Gruppe durch das Steuer- und/oder Regelungsmittel so festlegt werden, dass sich die Impulse möglichst wenig überschneiden, wobei
eine Helligkeit einer jeden Leuchtdiode *mⱼ* einer der k Gruppen durch Einstellen einer Pulsbreite des Impulses von 0...100% einer Taktperiode steuerbar ist und
mit dem Steuer- und/oder Regelungsmittel
   - ermittelbar oder ermittelt ist, welche Impulse eine Pulsbreite =100% haben, wobei der Einschaltzeitpunkt und der Ausschaltzeitpunkt für jeden dieser Impulse auf den Anfang bzw. das Ende einer Taktperiode festlegbar ist,
   - ermittelbar oder ermittelt ist, welche Impulse eine Pulsbreite <100% haben,
   - Impulse mit Pulsbreiten <100% zu Summenimpulsen zusammenfassbar sind, so lange die Summe der Pulsbreiten <=100% ist,
   - der Einschaltzeitpunkt und/oder Ausschaltzeitpunkt des Impulses für jede Leuchtdiode in jeder Gruppe so festlegbar oder festgelegt ist, dass der Summenimpuls mittig innerhalb einer Taktperiode liegt.

Durch das erfindungsgemäße Steuer- und Regelungsmittel werden die Einschaltzeitpunkte und die Ausschaltzeitpunkte der LEDs so gewählt, dass nicht alle LEDs gleichzeitig zum Beginn der Taktperiode eingeschaltet werden.

Durch die sequentielle Anordnung der Impulse, deren Pulsbreiten aufsummiert nah an 100% reichen sollten, ist es möglich einen gleichmäßigeren Strombedarf zu erzeugen. Ebenso wird der Summenimpuls in die Mitte einer Taktperiode gelegt. Hierdurch wird ein Maximum des Strombedarfs, welches nicht immer zu vermeiden ist, ebenfalls in die Mitte einer Taktperiode verschoben. Die so entstehende Wellenform des Stromes führt dazu, dass die hohen Spitzenströme am Anfang einer Taktperiode, sowie steile Stromanstiege in kurzer Zeit, die zu EMV Problemen führen können, vermieden werden können.

Durch diese Maßnahme wird der Maximalstrom im System reduziert und die Stromkurve abgeflacht.

Es kann vorgesehen sein, dass eine Helligkeit einer jeden Leuchtdiode *mⱼ* einer der k Gruppen auch durch Einstellen einer Amplitude des Impulses steuerbar ist.

Darüber hinaus kann vorgesehen sein, dass der Einschaltzeitpunkt und/oder Ausschaltzeitpunkt des Impulses für jede Leuchtdiode *mⱼ* einer Gruppe in Abhängigkeit der Pulsbreite und/oder der Amplitude des Impulses bestimmbar ist.

Vorteilhafterweise ist es vorgesehen, dass die ermittelten Einschaltzeitpunkte und/oder Ausschaltzeitpunkte der Impulse innerhalb einer vorgegebenen Taktperiode liegen.

Es besteht die Möglichkeit, dass die Anzahl der Gruppen 2 ≤ *k* ≤ *n* beträgt und der Beginn einer Taktperiode für jede Gruppe zeitversetzt um eine Zeitspanne Δ*t*₂ ... Δ*tₖ* ansteuerbar ist. $\begin{matrix}Vorteilhafterweise kann die Zeitspanne Δ t nach der Formel Δ t = \frac{Taktperiode}{k} ermit- \\ telbar sein .\end{matrix}$

In diesem Fall wird der Beginn der Taktperiode für alle Gruppen um $\frac{1}{k}$ Taktperioden versetzt festgelegt. Hiermit kann erreicht werden, dass die Leistungsaufnahme des gesamten Leuchtdiodenfeldes gleichmäßiger ist. Hierdurch kann es möglich sein, dass an die Versorgung des Leuchtdiodenfeldes geringere Anforderungen gestellt werden können.

Des Weiteren betrifft die Erfindung eine Schaltungsanordnung, zum Steuern und/oder Regeln eines Leuchtdiodenfeldes. Die erfindungsgemäße Schaltungsanordnung weist ein Steuer- und/oder Regelungsmittel gemäß den Ansprüchen 1 bis 7, eine Stromquelle und ein Leuchtdiodenfeld auf, wobei das Leuchtdiodenfeld wenigstens zwei Reihenschaltungen umfasst, die jeweils wenigstens eine Leuchtdiode und ein der Leuchtdiode zugeordnetes steuerbares Schaltelement umfassen, wobei ein Steueranschluss jedes steuerbaren Schaltelements mit einem Ausgang des Steuer und/oder Regelungsmittels verbunden ist.

Dabei kann vorgesehen sein, dass die Stromquelle durch das Steuer- und/oder Regelungsmittel regelbar ist, so dass der Strom dem Strombedarf der Leuchtdioden entspricht, deren zugeordnete steuerbare Schaltelemente geschlossen sind.

Darüber hinaus kann vorgesehen sein, dass das Leuchtdiodenfeld in 2 ≤ *k* ≤ *n* Gruppen eingeteilt ist.

Durch die Einteilung in wenigstens 2 Gruppen besteht die Möglichkeit, den Beginn einer Taktperiode für jede Gruppe um eine Zeitspanne Δt zu versetzen und die bereits geschilderten Vorteile zu nutzen.

Das Verfahren zum Betreiben einer erfindungsgemäßen Schaltungsanordnung weist wenigstens die nachfolgenden Schritte aufweist:
- das Steuer- und/oder Regelungsmittel prüft, welche Impulse eine Pulsbreite =100% haben,
- der Einschaltzeitpunkt und der Ausschaltzeitpunkt für jeden dieser Impulse wird auf den Anfang bzw. das Ende einer Taktperiode gelegt,
- das Steuer- und/oder Regelungsmittel prüft, welche Impulse eine Pulsbreite <100% haben,
- Impulse mit Pulsbreiten <100% können zu Summenimpulsen zusammengefasst werden, so lange die Summe der Pulsbreiten <=100% ist,
- das Steuer- und/oder Regelungsmittel ermittelt den Einschaltzeitpunkt und/oder Ausschaltzeitpunkt des Impulses für jede Leuchtdiode in jeder Gruppe so, dass der Summenimpuls mittig innerhalb einer Taktperiode liegt,
- das Steuer- und/oder Regelungsmittel steuert die steuerbaren Schaltelemente für den ermittelten Einschaltzeitpunkt und/oder Ausschaltzeitpunkt der Impulse zum Schließen oder Öffnen an.

Ebenso kann vorgesehen sein, dass das Verfahren zum Betreiben einer erfindungsgemäßen Schaltungsanordnung, welches insbesondere zur Durchführung vor der Durchführung des oben geschilderten Verfahrens geeignet ist, wenigstens die nachfolgenden Schritte aufweist:
- das Steuer- bzw. Regelungsmittel ermittelt die Impulsbreiten für jede Leuchtdiode in einer Gruppe oder es werden die Impulsbreiten an das Steuer- und/oder Regelungsmittel übergeben,
- das Steuer- und/oder Regelungsmittel ermittelt die größte Impulsbreite,
- die größte Impulsbreite wird mit der Taktperiode verglichen,
- ist die größte Impulsbreite kürzer als die Taktperiode, wird ein Faktor berechnet, der diese Impulsbreite auf 100% der Taktperiode vergrößert,
- alle weiteren Impulsbreiten der Impulse für jede Leuchtdiode in einer Gruppe werden um den gleichen Faktor vergrößert,
- der benötigte Strombedarf jedes Impulses wird mit dem Kehrwert des Faktors multipliziert.

Die Helligkeitsverteilung, die zumeist im Vorhinein festgelegt wird, bleibt bei dieser Vorgehensweise gleich. Durch die Vergrößerung der Pulsbreiten und der damit möglichen Verkleinerung des Stromes kann der Gesamtstrombedarf des Leuchtdiodenfeldes über eine Taktperiode gleichmäßiger werden. Ebenso ist es möglich das Maximum des Stromes zu reduzieren.

Anhand der beigefügten Zeichnungen wird die Erfindung nachfolgend näher erläutert. Dabei zeigt:
- Fig. 1: ein Blockschaltbild der erfindungsgemäßen Anordnung
- Fig. 2: Flussdiagramm zur Veranschaulichung der Ermittlung der Einschaltzeitpunkte und der Ausschaltzeitpunkte
- Fig. 3: einen typischen Stromverlauf eines Leuchtdiodenfeldes während einer Taktperiode
- Fig. 4: einen typischen Stromverlauf eines Leuchtdiodenfeldes während einer Taktperiode bei angepasster Einschaltzeit und Bestromungshöhe
- Fig. 5a,b: eine Gegenüberstellung von typischen Leistungsverteilung eines Leuchtdiodenfeldes mit drei Gruppen ohne Verschiebung des Beginns einer Taktperiode (a) und mit Verschiebung des Beginns einer Taktperiode (b)

Die in der Figur 1 dargestellte erfindungsgemäße Schaltungsanordnung 6 umfasst ein Leuchtdiodenfeld 7 aus zwei Reihenschaltungen 1, 2. Jede Reihenschaltung 1, 2 umfasst eine Leuchtdiode 3, einen Widerstand 4 und ein steuerbares Schaltelement 5.

Entsprechend der Indizes der Bezeichnungen der Bauelemente wird nachfolgend von der ersten Reihenschaltung 1 und der zweiten Reihenschaltung 2 gesprochen werden.

Die Reihenschaltungen 1, 2 sind parallel geschaltet. Die Leuchtdioden 3 sind innerhalb der Reihenschaltungen 1 ,2 so angeordnet, dass ihre Anoden an einem gemeinsamen Knoten anliegen. Die Widerstände 4 sind zwischen den Dioden 3 und den steuerbaren Schaltelementen 5 angeordnet. Neben dem Leuchtdiodenfeld 7 umfasst die erfindungsgemäße Schaltungsanordnung 6 eine Stromquelle 8. Bei der Stromquelle 8 handelt es sich um eine steuerbare Stromquelle.

Außerdem ist bei einer erfindungsgemäßen Schaltungsanordnung 6 ein erfindungsgemäßes Steuer- und/oder Regelungsmittel 9 vorgesehen. Das Steuer- und/oder Regelungsmittel 9 hat mehrere Ausgänge 10. Über diese Ausgänge 10 ist das Steuer- und/oder Regelungsmittel 9 mit der steuerbaren Stromquelle 8 und den steuerbaren Schaltelementen 5 des Leuchtdiodenfeldes 7 verbunden.

Erste Ausgänge 10 des Steuer- und/oder Regelungsmittels 9 sind mit Steueranschlüssen der steuerbaren Schaltelemente 5 der Reihenschaltungen 1 und 2 des Leuchtdiodenfeldes 7 verbunden. Über diese ersten Ausgänge 10 können Steuerimpulse an die Schaltelemente 5 gegeben werden, um diese zu Schließen oder zu Öffnen. Ein zweiter Ausgang 10 ist mit der steuerbaren Stromquelle 8 verbunden. Über diesen zweiten Ausgang 10 kann von dem Steuer- und/oder Regelungsmittel 9 ein Signal an die steuerbare Stromquelle 8 gegeben werden, um den von der Stromquelle 8 zu liefernden Strom einzustellen. Das Steuer- und/oder Regelungsmittel 9, ist so eingerichtet, dass die Leuchtdioden 3 eine gewünschte Helligkeit haben.

Dies wird dadurch erreicht, dass das, einer Leuchtdiode 3 zugeordnete steuerbare Schaltelement 5 innerhalb einer Taktperiode so lange zum Schließen angesteuert wird, bis die Leuchtdiode 3 die gewünschte Helligkeit erbracht hat.

Dieser Impuls wird mit einer Pulsbreite in % einer Taktperiode beschrieben und liegt zwischen 0...100%. Das Ein- und Ausschalten erfolgt mit einer so hohen Frequenz, dass es für das menschliche Auge nicht erkennbar ist.

Figur 2 zeigt ein Flussdiagramm zur Veranschaulichung der Ermittlung der Einschaltzeitpunkte und der Ausschaltzeitpunkte. Als vorbereitende Maßnahme liegen dem Vorgang alle Impulsbreiten vor.

Zu Beginn des Flussdiagramms wird unterschieden, ob Impulsbreiten PW<100% vorhanden sind. Ist die Abfrage mit "ja" zu beantworten wird der Impuls mit der größten Impulsbreite ausgewählt.

Die Impulsbreite wird auf 100 % der Taktperiode vergrößert. Im Anschluss daran wird der Strombedarf mit dem Kehrwert des Vergrößerungsfaktors multipliziert. Alle weiteren Impulsbreiten werden gleichermaßen angepasst.

Nach dem durchlaufen dieser Schleife sind definitionsgemäß Impulsbreiten PW=100 % vorhanden. Das Flussdiagramm fährt dann an der Stelle fort, die angesteuert wird, wenn bei der obigen Anfrage mit "nein" geantwortet wird.

Die Impulsbreiten werden der Größe nach sortiert. Im Anschluss daran wird ein Impuls mit der Pulsbreite PW=100% ausgewählt und der Einschaltzeitpunkt und Ausschaltzeitpunkt für diesen Impuls festgelegt. Normalerweise werden der Einschaltzeitpunkt der Beginn der Taktperiode und der Ausschaltzeitpunkt das Ende der Taktperiode sein.

Im Anschluss daran wird geprüft ob ein weiterer Impuls mit PW=100% vorhanden ist.

Ist die Abfrage mit "ja" zu beantworten, startet die Schleife bei der Auswahl des Impulses erneut.

Ist die Abfrage mit "nein" zu beantworten, wird der nächst kleinere Impuls ausgewählt. Die Impulsbreite dieses Impulses wird als erster Summenimpuls gesetzt. Im Anschluss wird der Restbereich, dies bedeutet der Bereich, der noch vorhanden ist, wenn man den Summen Impuls von der Taktperiode abzieht, berechnet.

Es startet eine weitere Abfrage und zwar, ob ein Impuls vorhanden ist sodass die Pulsbreite PW kleiner als der Restbereich ist.

Wird die Abfrage mit "nein" beantwortet, kann der Einschaltzeitpunkte und der Ausschaltzeitpunkte der einzelnen Impulse des Summenimpulses festgelegt werden. Hierbei wird erfindungsgemäß so verfahren dass der gesamte Summen Impuls mittig innerhalb einer Taktperiode liegt.

Wird die Abfrage mit "ja" beantwortet, wird der Impuls ausgewählt und ein neuer Summenimpuls als Summe des alten Summenimpulses plus die Pulsbreite des ausgewählten Impulses berechnet.

Mit diesem neuen Summenimpuls wird die Berechnung des Restbereiches erneut gestartet und die Schleife erneut durchlaufen.

Werden keine Impulse mehr gefunden die in den vorhandenen Restbereich passen, wird geprüft, ob alle Impulse bereits ausgewählt wurden.

Ist dies der Fall, endet der Ablauf. Wird die Abfrage mit "nein" beantwortet, wird der nächstkleinere noch nicht ausgewählte Impuls ausgewählt und die Schleife ab diesem Punkt wieder durchlaufen.

Figur 3 zeigt einen typischen Stromverlauf eines erfindungsgemäß angesteuerten Leuchtdiodenfeldes während einer Taktperiode.

Für bestimmte Anwendungen von Leuchtdiodenfeldern, beispielsweise in Scheinwerfern, ist eine Lichtverteilung mit unterschiedlichen Helligkeitsstufen gewollt. Aus diesem Grunde wird jede Leuchtdiode einzeln angesteuert. Durch ein gezieltes Ein- und Ausschalten der einzelnen Leuchtdioden kann eine gewünschte mittlere Helligkeit der Leuchtdiode eingestellt werden.

Die Leuchtdiode mit einer gewünschten Helligkeit von 100% wird in diesem Fall für die gesamte Taktperiode bestromt.

Die Leuchtdioden mit anderen gewünschten Helligkeiten, werden nach dem Erreichen der gewünschten mittleren Helligkeit bereits vor dem Ende der Taktperiode wieder ausgeschaltet.

Für die Leuchtdioden mit einer gewünschten Helligkeit von weniger als 100% ergibt sich somit die Möglichkeit den Einschaltzeitpunkt und den Ausschaltzeitpunkt innerhalb der Taktperiode zu verschieben.

Gemäß der vorliegenden Erfindung zeigt Fig. 3 einen Stromverlauf, bei dem die Impulse der einzelnen Leuchtdioden zeitlich so angeordnet werden, dass sich die Ein- bzw. Ausschaltzeitpunkte möglichst wenig überlappen.

Fig. 3 zeigt dabei eine Stromverteilung während einer Taktperiode für beispielhaft ausgewählte 8 Leuchtdioden mit den nachfolgend bezeigten Impulsbreiten.

| LED | 8 | 7 | 6 | 5 | 4 | 3 | 2 | 1 |
|---|---|---|---|---|---|---|---|---|
| PW in % | 84,00 | 100,00 | 92,62 | 89,03 | 75,00 | 67,74 | 38,62 | 17,75 |

Die Leuchtdioden werden zeitlich so betrieben, dass ein Maximum in der Mitte der Taktperiode auftritt, um nicht gewünschte Stromspitzen am Anfang einer Taktperiode zu minimieren.

Der Fig. 3 liegt folgende zeitliche Aufteilung der Leuchtdioden zu Grunde.

Hierbei steht eine 1 für ein geschlossenes steuerbares Schaltelement, so dass die ausgewählte Leuchtdiode bestromt wird und eine 0 für ein geöffnetes steuerbares Schaltelement.

| Zeit t[ms] | 8 | 7 | 6 | 5 | 4 | 3 | 2 | 1 |
|---|---|---|---|---|---|---|---|---|
| 0 | 0 | 1 | 0 | 0 | 0 | 0 | 0 | 0 |
| 0,18 | 0 | 1 | 1 | 0 | 0 | 0 | 0 | 0 |
| 0,27 | 0 | 1 | 1 | 1 | 0 | 0 | 0 | 0 |
| 0,40 | 1 | 1 | 1 | 1 | 0 | 0 | 0 | 0 |
| 0,62 | 1 | 1 | 1 | 1 | 1 | 0 | 0 | 0 |
| 0,81 | 1 | 1 | 1 | 1 | 1 | 1 | 0 | 0 |
| 1,98 | 1 | 1 | 1 | 1 | 1 | 1 | 1 | 0 |
| 2,94 | 1 | 1 | 1 | 1 | 1 | 1 | 0 | 1 |
| 3,39 | 1 | 1 | 1 | 1 | 1 | 1 | 1 | 0 |
| 4,19 | 1 | 1 | 1 | 1 | 1 | 1 | 0 | 0 |
| 4,38 | 1 | 1 | 1 | 1 | 1 | 0 | 0 | 0 |
| 4,60 | 1 | 1 | 1 | 1 | 0 | 0 | 0 | 0 |
| 4,73 | 0 | 1 | 1 | 1 | 0 | 0 | 0 | 0 |
| 4,82 | 0 | 1 | 1 | 0 | 0 | 0 | 0 | 0 |
| 5,00 | 0 | 1 | 0 | 0 | 0 | 0 | 0 | 0 |

Fig. 4 zeigt einen typischen Stromverlauf eines erfindungsgemäß angesteuerten Leuchtdiodenfeldes während einer Taktperiode bei angepasster Einschaltdauer und Bestromungshöhe.

Für den auftretenden Fall, dass keine Leuchtdiode in einem Leuchtdiodenfeld eine Helligkeit von 100% erreichen soll, wäre es durchaus denkbar, den Impuls für jede Leichtdiode wie in Fig. 3 dargestellt auf eine Taktperiode zu verteilen.

Zur Optimierung des Stromverbrauchs und der Dynamik im Gesamtstrom wird bei dem in Fig. 4 gezeigten Stromverlauf eine Ansteuerung der einzelnen Leuchtdioden folgendermaßen vorgenommen.

Die Leuchtdiode mit der höchsten Einschaltdauer wird auf 100 % der Einschaltzeit innerhalb einer Taktperiode gesetzt und gleichzeitig die Bestromungshöhe für diese Leuchtdiode um diesen Faktor reduziert.

Die effektive Helligkeit der Leuchtdiode bleibt bei dieser Vorgehensweise gleich.

Die anderen Leuchtdioden werden dementsprechend um den gleichen Faktor länger bestromt. Der benötigte Strom wird mit dem Kehrwert dieses Faktors multipliziert und damit verkleinert.

Erst nachdem dieser Vorgang durchgeführt wurde, werden für die Leuchtdioden aus einem Leuchtdiodenfeld die Ein- und Ausschaltzeitpunkte ermittelt. Dies kann erfindungsgemäß nach dem gleichen Verfahren erfolgen, welches in Fig. 3 beschrieben wurde.

Fig. 4 zeigt dabei eine Stromverteilung während einer Taktperiode für beispielhaft ausgewählte 8 Leuchtdioden nachdem die Impulsbreite und der Strombedarf angepasst wurden, mit den nachfolgend bezeigten Impulsbreiten.

| LED | 8 | 7 | 6 | 5 | 4 | 3 | 2 | 1 |
|---|---|---|---|---|---|---|---|---|
| PW in % | 90,70 | 96,13 | 100,00 | 96,13 | 80,98 | 75,58 | 41,70 | 19,17 |

Die einzelnen Leuchtdioden werden, soweit möglich wieder sequenziell angeordnet, so dass sich die Ein- und Ausschaltzeitpunkte möglichst wenig überschneiden.

Fig. 4 ergibt sich aus folgender zeitlichen Aufteilung der Leuchtdioden innerhalb einer Taktperiode.

| Zeit t[ms] | 8 | 7 | 6 | 5 | 4 | 3 | 2 | 1 |
|---|---|---|---|---|---|---|---|---|
| 0 | 0 | 1 | 1 | 0 | 0 | 0 | 0 | 0 |
| 0,13 | 0 | 1 | 1 | 0 | 0 | 0 | 0 | 1 |
| 0,19 | 0 | 1 | 1 | 1 | 0 | 0 | 0 | 1 |
| 0,23 | 1 | 1 | 1 | 1 | 0 | 0 | 0 | 1 |
| 0,48 | 1 | 1 | 1 | 1 | 1 | 0 | 0 | 1 |
| 1,09 | 1 | 1 | 1 | 1 | 1 | 1 | 0 | 0 |
| 1,46 | 1 | 1 | 1 | 1 | 1 | 1 | 1 | 0 |
| 3,54 | 1 | 1 | 1 | 1 | 1 | 1 | 0 | 0 |
| 4,52 | 1 | 1 | 1 | 1 | 0 | 1 | 0 | 0 |
| 4,77 | 0 | 1 | 1 | 1 | 0 | 1 | 0 | 0 |
| 4,81 | 0 | 0 | 1 | 1 | 0 | 1 | 0 | 0 |
| 4,87 | 0 | 0 | 1 | 1 | 0 | 0 | 0 | 0 |
| 5,00 | 0 | 1 | 1 | 0 | 0 | 0 | 0 | 0 |

Hierbei steht eine 1 für ein geschlossenes steuerbares Schaltelement, so dass die ausgewählte Leuchtdiode bestromt wird und eine 0 für ein geöffnetes steuerbares Schaltelement.

Der Vorteil bei dieser Vorgehensweise ist eine reduzierte Dynamik im Gesamtstrom und im Spitzenstrom.

Eine weitere Optimierung ist in Fig. 5a, b gezeigt. Die Figuren zeigen die Leistungsverteilung von einem Leuchtdiodenfeld mit drei Gruppen. Jede Gruppe innerhalb des Leuchtdiodenfeldes zeigt dabei einen ähnlichen Stromverlauf, der in Fig. 3 bereits beschrieben wurde.

Hierbei zeigt Fig. 5a den Fall, dass alle Gruppen den gleichen Zeitpunkt als Beginn für ihre jeweilige Taktperiode nutzen. Die Leistungsaufnahme jeder Gruppe innerhalb des Leuchtdiodenfeldes addiert sich. Im vorliegenden Beispiel von Fig. 5a treten in der Spitze Leistungen bis 270 W am Eingang dieser Schaltung auf.

In Fig. 5b wird der Fall gezeigt, dass der Beginn einer Taktperiode für jede Gruppe zeitversetzt um eine Zeitspanne Δt ist. Hier werden die Gruppen um je eine Drittel Taktperiode versetzt angesteuert.

Damit ergibt sich die in Fig. 5b gezeigte Leistungsverteilung.

Aufgrund der Überlagerung der drei zeitversetzten Gruppen stellt sich in diesem Beispiel nur noch eine maximale Eingangsleistung von 190 W ein. Ebenfalls ist der Verlauf der Leistungsverteilung gleichmäßiger.

Die erfindungsgemäße Ansteuerung von mehreren Gruppen innerhalb eines Leuchtdiodenfeldes wirkt sich positiv auf die Leistungsaufnahme aus.

## Patentansprüche

1. Steuer- und/oder Regelungsmittel (9), zum Steuern und/oder Regeln eines Leuchtdiodenfeldes (7) mit n Leuchtdioden (3), mit Ausgängen (10) an denen Steuer- und/oder Regelsignale zum Steuern und/oder Regeln von steuerbaren Schaltelementen (5) abgreifbar sind,
wobei mit dem Steuer- und/oder Regelungsmittel (9)
- Einschaltzeitpunkte und/oder Ausschaltzeitpunkte von Impulsen durch die Steuersignale und/oder Regelsignale definierbar sind,
- ein und/oder mehrere steuerbare Schaltelemente (5) während der ermittelten Impulse zum Schließen oder Öffnen ansteuerbar sind,
wobei
- eine Anzahl von k Gruppen festlegbar oder festgelegt ist,
- jede LED (3) einer der k Gruppen zugeordnet ist, so dass jede der k Gruppen *mⱼ* Leuchtdioden enthält, wobei 1 ≤ *j* ≤ *k* und ${\sum }_{j = 1}^{k} {m}_{j} = n$ ist,
- die ermittelten Einschaltzeitpunkte und/oder Ausschaltzeitpunkte der Impulse einer jeden Gruppe durch das Steuer- und/oder Regelungsmittel so festlegt werden, dass sich die Impulse möglichst wenig überschneiden,
- -eine Helligkeit einer jeden Leuchtdiode *mⱼ* (3) einer der k Gruppen durch Einstellen einer Pulsbreite des Impulses von 0...100% einer Taktperiode steuerbar ist und mit dem Steuer- und/oder Regelungsmittel (9)
- ermittelbar oder ermittelt ist, welche Impulse eine Pulsbreite =100% haben, wobei der Einschaltzeitpunkt und der Ausschaltzeitpunkt für jeden dieser Impulse auf den Anfang bzw. das Ende einer Taktperiode festlegbar ist,
- ermittelbar oder ermittelt ist, welche Impulse eine Pulsbreite <100% haben,
- Impulse mit Pulsbreiten <100% zu Summenimpulsen zusammenfassbar sind, so lange die Summe der Pulsbreiten <=100% ist,
**dadurch gekennzeichnet, dass**
mit dem Steuer- und/oder Regelungsmittel der Einschaltzeitpunkt und/oder Ausschaltzeitpunkt des Impulses für jede Leuchtdiode (3) in jeder Gruppe so festlegbar oder festgelegt ist, dass der Summenimpuls mittig innerhalb einer Taktperiode liegt.

2. Steuer- und Regelungsmittel (9) nach Anspruch 1,
**dadurch gekennzeichnet, dass**
eine Helligkeit einer jeden Leuchtdiode *mⱼ* (3) einer der k Gruppen auch durch Einstellen einer Amplitude des Impulses steuerbar ist.

3. Steuer- und Regelungsmittel (9) nach Anspruch 1 bis 2,
**dadurch gekennzeichnet, dass**
der Einschaltzeitpunkt und/oder Ausschaltzeitpunkt des Impulses für jede Leuchtdiode *mⱼ* (3) einer Gruppe in Abhängigkeit der Pulsbreite und/oder der Amplitude des Impulses bestimmbar ist.

4. Steuer- und Regelungsmittel (9) nach Anspruch 1 bis 3,
**dadurch gekennzeichnet, dass**
die ermittelten Einschaltzeitpunkte und/oder Ausschaltzeitpunkte der Impulse innerhalb einer vorgegebenen Taktperiode liegen.

5. Steuer- und/oder Regelungsmittel (9) nach einem der Ansprüche 1 bis 4,
**dadurch gekennzeichnet, dass**
die Anzahl der Gruppen 2 ≤ *k* ≤ *n* beträgt und
der Beginn einer Taktperiode für jede Gruppe zeitversetzt um eine Zeitspanne Δ*t*₂ ... Δ*tₖ* ansteuerbar ist.

6. Steuer- und/oder Regelungsmittel (9) nach Anspruch 5,
**dadurch gekennzeichnet, dass**
die Zeitspanne Δt nach der Formel $Δt = \frac{Taktperiode}{k}$ ermittelbar ist.

7. Schaltungsanordnung (6), zum Steuern und/oder Regeln eines Leuchtdiodenfeldes (7),
aufweisend
- ein Steuer- und/oder Regelungsmittel (9) gemäß den Ansprüchen 1 bis 6,
- eine Stromquelle (8),
- ein Leuchtdiodenfeld (7),
wobei das Leuchtdiodenfeld (7) wenigstens zwei Reihenschaltungen (1, 2) umfasst, die jeweils wenigstens eine Leuchtdiode (3) und ein der Leuchtdiode (3) zugeordnetes steuerbares Schaltelement (5) umfassen, wobei ein Steueranschluss jedes steuerbaren Schaltelements (5) mit einem Ausgang (10) des Steuer- und/oder Regelungsmittels (9) verbunden ist.

8. Schaltungsanordnung (6) nach Anspruch 7,
**dadurch gekennzeichnet, dass**
die Stromquelle (8) durch das Steuer- und/oder Regelungsmittel (9) regelbar ist, so dass der Strom dem Strombedarf der Leuchtdioden (3) entspricht, deren zugeordnete steuerbare Schaltelemente (5) geschlossen sind.

9. Schaltungsanordnung (6), nach Anspruch 7 bis 8,
**dadurch gekennzeichnet, dass**
das Leuchtdiodenfeld (7) in 2 ≤ *k* ≤ *n* Gruppen eingeteilt ist.

10. Verfahren zum Betreiben einer Schaltungsanordnung (6) mit den Merkmalen der Ansprüche 7 bis 9,
wobei das Verfahren wenigstens die nachfolgenden Schritte aufweist:
- das Steuer- und/oder Regelungsmittel (9) prüft, welche Impulse eine Pulsbreite =100% haben,
- der Einschaltzeitpunkt und der Ausschaltzeitpunkt für jeden dieser Impulse wird auf den Anfang bzw. das Ende einer Taktperiode gelegt,
- das Steuer- und/oder Regelungsmittel (9) prüft, welche Impulse eine Pulsbreite <100% haben,
- Impulse mit Pulsbreiten <100% können zu Summenimpulsen zusammengefasst werden, so lange die Summe der Pulsbreiten <=100% ist,
- das Steuer- und/oder Regelungsmittel (9) ermittelt den Einschaltzeitpunkt und/oder Ausschaltzeitpunkt des Impulses für jede Leuchtdiode (3) in jeder Gruppe so, dass der Summenimpuls mittig innerhalb einer Taktperiode liegt,
- das Steuer- und/oder Regelungsmittel (9) steuert die steuerbaren Schaltelemente (5) für den ermittelten Einschaltzeitpunkt und/oder Ausschaltzeitpunkt der Impulse zum Schließen oder Öffnen an.

11. Verfahren zum Betreiben einer Schaltungsanordnung (6) mit den Merkmalen der Ansprüche 7 bis 9, insbesondere zur Durchführung vor der Durchführung des Verfahrens nach Anspruch 10,
wobei das Verfahren wenigstens die nachfolgenden Schritte aufweist:
- das Steuer- bzw. Regelungsmittel (9) ermittelt die Impulsbreiten für jede Leuchtdiode (3) in einer Gruppe oder es werden die Impulsbreiten an das Steuer- und/oder Regelungsmittel (9) übergeben,
- das Steuer- und/oder Regelungsmittel (9) ermittelt die größte Impulsbreite,
- die größte Impulsbreite wird mit der Taktperiode verglichen,
- ist die größte Impulsbreite kürzer als die Taktperiode, wird ein Faktor berechnet, der diese Impulsbreite auf 100% der Taktperiode vergrö-ßert,
- alle weiteren Impulsbreiten der Impulse für jede Leuchtdiode (3) in einer Gruppe werden um den gleichen Faktor vergrößert,
- der benötigte Strombedarf jedes Impulses wird mit dem Kehrwert des Faktors multipliziert.

## Claims

1. Controlling and/or regulating unit (9) for controlling and/or regulating an LED field (7) with n light emitting diodes (3) with outputs (10) at which controlling and/or regulating signals for controlling and/or regulating of controllable switch elements (5) can be read,
where the controlling and/or regulating unit (9) can be used
- to define activation times and/or deactivation times of impulses from the controlling signals and/or regulating signals,
- one and/or several controllable switch elements (5) can be actuated for closing or opening during the emitted impulses,
where
- a number of k groups can be determined or have been determined,
- each LED (3) is allocated to one of the k groups such that each of the k groups contains *mⱼ* light emitting diodes, where 1 ≤ ***j*** ≤ ***k*** and ${\sum }_{j = 1}^{k} {m}_{j} = n$,
- the determined activation times and/or deactivation times of the impulses of each individual group is determined by the controlling and/or regulating unit in such a way that the impulses overlap as little as possible,
a luminance of each individual light-emitting diode *mⱼ* (3) of one of the k groups is controllable by setting a pulse width of the impulse between 0-100% of a clock cycle and by means of the controlling and/or regulating unit (9)
- it can be or has been determined which impulses have a pulse width = 100%, where the activation time and the deactivation time for each of these impulses can be set to the beginning or the end of a clock cycle,
- it can be or has been determined which impulses have a pulse width of <100%,
- impulses with pulse widths <100% can be combined to sum impulses, as long as the sum of the pulse widths <= 100%,
**characterized in that**
- by means of the controlling and/or regulating unit the activation time and/or deactivation time of the impulse for each light-emitting diode (3) in each group can be or has been determined in such a way that the sum impulse is in the middle of a clock cycle.

2. Control and regulating unit (9) in accordance with Claim 1,
**characterized in that**
a luminance of each individual light-emitting diode *mⱼ* (3) of the k groups is controllable by setting an amplitude of the impulse.

3. Control and regulating unit (9) in accordance with Claim 1 through 2,
**characterized in that**
the activation and/or deactivation time of the impulse for each light-emitting diode *mⱼ* (3) of a group can be determined as a factor of the pulse width and/or of the amplitude of the impulse.

4. Control and regulating unit (9) in accordance with Claim 1 through 3,
**characterized in that**
the determined activation times and/or deactivation times of the impulses are within a specified clock cycle.

5. Controlling and/or regulating unit (9) in accordance with one of Claims 1 through 4,
**characterized in that**
the number of groups amounts to 2 ≤ *k* ≤ *n* and the beginning of a clock cycle for each group can be actuated with a delay of a period of *Δt₂*-*Δtₖ.*

6. Control and/or regulating unit (9) in accordance with Claim 5,
**characterized in that**
the period Δt can be determined according to the formula *Δt*= *^{clock cycle}*/*k*.

7. Circuit arrangement (6) for controlling and/or regulating an LED field (7), featuring
- a controlling and/or regulating unit (9) in accordance with Claims 1 through 6,
- a power source (8),
- an LED field (7),
where the LED field (7) comprises at least two series connections (1, 2), which each comprise at least one light-emitting diode (3) and a controllable switching element (5) allocated to the light-emitting diode (3), where a control connector of each controllable switching element (5) is connected to an output (10) of the controlling and/or regulating unit (9).

8. Circuit arrangement (6) in accordance with Claim 7,
**characterized in that**
the power source (8) can be regulated by the controlling and/or regulating unit (9) in such a way that the power corresponds to the power requirements of the light emitting diodes (3), whose allocated controllable switch elements (5) are closed.

9. Circuit arrangement (6), in accordance with Claim 7 through 8,
**characterized in that**
the LED field (7) is divided into 2 ≤ *k* ≤ *n* groups.

10. Method for operating a circuit arrangement (6) with the features of Claims 7 through 9,
where the method features at least the following steps:
- the controlling and/or regulating unit (9) checks which impulses have a pulse width = 100%,
- the activation time and the deactivation time for each of these impulses is set at the beginning or the end of a clock cycle,
- the controlling and/or regulating unit (9) checks which impulses have a pulse width <100%,
- impulses with pulse widths <100% can be combined to sum impulses, as long as the sum of the pulse widths <= 100%,
- the controlling and/or regulating unit (9) determines the activation time and/or deactivation time of the impulse for each light-emitting diode (3) in each group in such a way that the sum impulse is in the middle of a clock cycle,
- the controlling and/or regulating unit (9) actuates the controllable switch elements (5) for the determined activation time and/or deactivation time of the impulses for closing or opening.

11. Method for operating a circuit arrangement (6) with the features of Claims 7 through 9, in particular for performance prior to performance of the method in accordance with Claim 10,
where the method features at least the following steps:
- the controlling and/or regulating unit (9) determines the impulse widths for each light-emitting diode (3) in a group or the impulse widths are transferred to the controlling and/or regulating unit (9),
- the controlling and/or regulating unit (9) determines the largest impulse width,
- the largest impulse width is compared to the clock cycle,
- if the largest impulse width is shorter than the clock cycle, a factor is calculated that expands this impulse width to 100% of the clock cycle,
- all further impulse widths of the impulses for each light-emitting diode (3) in a group are expanded by the same factor,
- the power requirements of each impulse is multiplied by the reciprocal of the factor.

## Revendications

1. Dispositif de commande et/ou de régulation (9) pour la commande et/ou la régulation d'un réseau de diodes électroluminescentes (7) avec n diodes électroluminescentes (3), avec des sorties (10) sur lesquelles des signaux de commande et/ou de régulation pour la commande et/ou la régulation d'éléments de commutation pilotables (5) peuvent être prélevés,
où le dispositif de commande et/ou de régulation (9) permet de
- définir des instants d'activation et/ou des instants de désactivation d'impulsions par les signaux de commande et/ou les signaux de régulation,
- commander un et/ou plusieurs éléments de commutation pilotables (5) pendant les impulsions déterminées pour la fermeture et l'ouverture,
où
- un nombre de k groupes peut être défini ou est défini,
- chaque LED (3) est associée à un des k groupes pour que chacun des k groupes contienne *mⱼ* diodes électroluminescentes, où 1 ≤ *j* ≤ *k* et ${\sum }_{j = 1}^{k} {m}_{j} = n$,
- les instants d'activation et/ou les instants de désactivation déterminés des impulsions de chaque groupe sont définis par le dispositif de commande et/ou de régulation de telle sorte que les impulsions se chevauchent le moins possible,
une luminosité de chaque diode électroluminescente *mⱼ* (3) de l'un des k groupes est contrôlable en réglant une largeur d'impulsion de l'impulsion de 0... 100% d'une période d'horloge et avec le dispositif de commande et/ou de régulation (9)
- il est possible de déterminer ou il est déterminé quelles impulsions ont une largeur d'impulsion = 100%, l'instant d'activation et l'instant de désactivation pour chacune de ces impulsions pouvant être fixés respectivement au début et à la fin d'une période d'horloge,
- il est possible de déterminer ou il est déterminé quelles impulsions ont une largeur d'impulsion <100%,
- les impulsions avec des largeurs d'impulsion <100% peuvent être regroupées en impulsions de somme tant que la somme des largeurs d'impulsion est <=100%,
**caractérisé en ce que**
- avec le dispositif de commande et/ou de régulation, l'instant d'activation et/ou l'instant de désactivation de l'impulsion pour chaque diode électroluminescente (3) dans chaque groupe peut être fixé ou est fixé de telle sorte que l'impulsion de somme se situe dans une période d'horloge.

2. Dispositif de commande et de régulation (9) selon la revendication 1,
**caractérisé en ce que**
une luminosité de chaque diode électroluminescente mj (3) de l'un des k groupes peut également être commandée en réglant une amplitude de l'impulsion.

3. Dispositif de commande et de régulation (9) selon les revendications 1 à 2,
**caractérisé en ce que**
l'instant d'activation et/ou l'instant de désactivation de l'impulsion peuvent être déterminés pour chaque diode électroluminescente *mⱼ* (3) d'un groupe en fonction de la largeur d'impulsion et/ou de l'amplitude de l'impulsion.

4. Dispositif de commande et de régulation (9) selon les revendications 1 à 3,
**caractérisé en ce que**
les instants d'activation et/ou les instants de désactivation de l'impulsion déterminés se situent à l'intérieur d'une période d'horloge prédéfinie.

5. Dispositif de commande et/ou de régulation (9) selon l'une des revendications 1 à 4,
**caractérisé en ce que**
le nombre de groupes est de 2 ≤ *k* ≤ *n* et le début d'une période d'horloge pour chaque groupe décalé d'une durée *Δt₂ ... Δtₖ* peut être commandé.

6. Dispositif de commande et/ou de régulation (9) selon la revendication 5,
**caractérisé en ce que**
la durée Δt peut être déterminée selon la formule *Δt* = *^{période}*/*k.*

7. Configuration du circuit (6) pour la commande et/ou la régulation d'un réseau de diodes électroluminescentes (7), présentant
- un dispositif de commande et/ou de régulation (9) selon les revendications 1 à 6,
- une source d'alimentation électrique (8),
- un réseau de diodes électroluminescentes (7),
où le réseau de diodes électroluminescentes (7) comprend au moins deux circuits en série (1, 2) qui comprennent chacun au moins une diode électroluminescente (3) et un élément de commutation (5) associé à la diode électroluminescente et pouvant être commandé (3), où une borne de commande de chaque élément de commutation (5) pilotable est reliée à une sortie (10) du dispositif de commande et/ou de régulation (9).

8. Configuration du circuit (6) selon la revendication 7,
**caractérisé en ce que**
la source de courant (8) est réglable par le dispositif de commande et/ou de régulation (9), de sorte que le courant correspond au besoin en courant des diodes électroluminescentes (3) dont les éléments de commutation pilotables (5) associés sont fermés.

9. Configuration du circuit (6) selon les revendications 7 à 8,
**caractérisé en ce que**
le réseau des diodes électroluminescentes (7) est divisé en 2 ≤ *k* ≤ *n* groupes.

10. Procédé de mise en oeuvre d'une configuration de circuit (6) ayant les caractéristiques des revendications 7 à 9,
où le procédé comprend au moins les étapes suivantes :
- le dispositif de commande et/ou de régulation (9) vérifie quelles impulsions ont une largeur d'impulsion =100%,
- l'instant d'activation et l'instant de désactivation de chacune de ces impulsions sont placés respectivement au début et à la fin d'une période d'horloge,
- le dispositif de commande et/ou de régulation (9) vérifie quelles impulsions ont une largeur d'impulsion <100%,
- les impulsions avec des largeurs d'impulsion <100% peuvent être regroupées en impulsions de somme tant que la somme des largeurs d'impulsion est <=100%,
- le dispositif de commande et/ou de régulation (9) détermine l'instant d'activation et/ou l'instant de désactivation de l'impulsion pour chaque diode électroluminescente (3) dans chaque groupe, de telle sorte que l'impulsion de somme se situe au milieu d'une période d'horloge,
- le dispositif de commande et/ou de régulation (9) commande les éléments de commutation pilotables (5) pour l'instant d'activation et/ou l'instant de désactivation déterminé des impulsions pour la fermeture ou l'ouverture.

11. Procédé pour faire fonctionner une configuration de circuit (6) ayant les caractéristiques des revendications 7 à 9, en particulier pour l'exécution avant l'exécution du procédé selon la revendication 10,
où le procédé comprend au moins les étapes suivantes :
- le dispositif de commande ou de régulation (9) détermine les largeurs d'impulsion pour chaque diode électroluminescente (3) dans un groupe ou les largeurs d'impulsion sont transmises au dispositif de commande et/ou de régulation (9),
- le dispositif de commande et/ou de régulation (9) détermine la plus grande largeur d'impulsion,
- la plus grande largeur d'impulsion est comparée à la période d'horloge,
- si la plus grande largeur d'impulsion est plus courte que la période d'horloge, un facteur est calculé pour augmenter cette largeur d'impulsion à 100% de la période d'horloge,
- toutes les autres largeurs d'impulsion des impulsions pour chaque diode électroluminescente (3) d'un groupe sont augmentées du même facteur,
- le courant nécessaire à chaque impulsion est multiplié par l'inverse de ce facteur.
